# EUROPÄISCHE PATENTANMELDUNG

(11) **EP 0 703 418 A1**
(43) Veröffentlichungstag der Anmeldung: **27.03.1996**
(21) Anmeldenummer: 94114861.1
(22) Anmeldetag: 21.09.1994
(51) Int. Cl.: F24H 9/20, H01H 9/18

(54) **Elektrisches Raumheizgerät**

(71) Anmelder: Elektro-Wärme-Technik Siegfried Petz, D-90431 Nürnberg (DE)
(72) Erfinder: Petz, Günter, D-90431 Nürnberg (DE)
(74) Vertreter: Göbel, Matthias, Dipl.-Ing.

(57) **Zusammenfassung**

Bei einem elektrisches Raumheizgerät, insbesondere Heizlüfter, mit einem Gebläse, einem Heizregister sowie Thermostat- und Betriebszeiteneinstelleinrichtungen und mit Regeleinrichtungen für diese, ist zum sicheren und deutlichen Erkennen der eingeregelten Stellungen für die Heizstufen, Betriebszeiten und Thermostateinstellungen die Anordnung eines Lichtbandes (7) am Gerätegehäuse (1) mit durchleuchtbaren Anzeigensymbolen (8,9,10,12,13) für Thermosstateinstellungen mit Frostwächtersymbol, für die Betriebszeiten und für Betriebsstufen - Aus-Lüftung-Heizstufen und Symbol für Frostschutzstellung sowie einer rückseitig eines jeden Anzeigensymbols zugeordneten Lichtquelle (18) vorgesehen, die mittels am Gerätegehäuse (1) ausgebildeten Handhaben (14,15,16) gegenüber den Anzeigensymbolen verschiebbar sind.

## Beschreibung

Die Erfindung betrifft ein elektrisches Raumheizgerät, insbesondere Heizlüfter, mit einem Gebläse, einem Heizregister sowie Thermostat- und Betriebszeiteneinstelleinrichtungen und mit Regeleinrichtungen für diese.

Bei elektrischen Heizgeräten obiger Gattung sind die Regeleinrichtungen vermittels außen am Gerätegehäuses zugänglichen Handhaben, z.B. Drehknöpfen, verstellbar und die Einstellungen durch diese anzeigbar. Von Nachteil ist dabei, daß die Handhaben und deren Stellungen nur undeutlich bzw. bei Dunkelheit nicht erkennbar sind.

Es ist Aufgabe der Erfindung Maßnahmen zum sicheren und deutlichen Erkennen der eingeregelten Stellungen für die Heizstufen, Betriebszeiten- und Thermostateinstellungen bei beliebigen Lichtverhältnissen zu schaffen.

Erfindungsgemäß wird diese Aufgabe durch die Anordnung eines Lichtbandes am Gerätegehäuse mit durchleuchtbaren Anzeigensymbolen für Thermostateinstellungen mit Frostwächtersymbol, für die Betriebszeiten und für Betriebsstufen, Aus-Lüftung-Heizstufen und Symbol für Frostschutzstellung sowie einer rückseitig eines jeden Anzeigensymbols zugeordneten Lichtquelle, die mittels am Gerätegehäuse ausgebildeten Handhaben gegenüber den Anzeigensymbolen verschiebbar sind, gelöst. Die jeweiligen Einstellungen sind so durch die in den Anzeigensymbolen erzielbaren Leuchtzeichen sicher erkennbar. Die Lichtquellen sind zweckmäßig in oder auf im Gerätegehäuse verschieblich geführten Trägern angeordnet, die mit den Handhaben fest verbunden sind. Vorteilhaft sind die die Lichtquellen führenden Träger mit den Handhaben einstückig ausgebildet.

Um bei der Betätigung der Handhaben Überschneidungen von Einstellungen zwischen den Anzeigensymbolen, die zu Fehlanzeigen führen, zu vermeiden, ist vorgesehen, daß das die Anzeigensymbolen aufweisende Lichtband in Längsrichtung im Abstand nebeneinander ausgebildete Ansätze aufweist und daß zwischen je zwei benachbarten Ansätzen jeweils eine Handhabe unmittelbar oder mittelbar z.B. mit einer Anformung eingreift. Durch Anlaufen der Handhaben an den Ansätzen sind deren Endstellungen begrenzt, wodurch jede Handhabe in ihrem Symbolenbereich verbleibt. Zweckmäßig sind die Ansätze an einer Längsrandkante des die Anzeigensymbole aufweisenden Lichtbandes angeordnet.

Die den Anzeigensymbolen zugeordneten Träger sind in Ausbildung des Raumheizgerätes mechanisch und/oder elektrisch mit den Einrichtungen für die Einstellungen des Thermostates, der Betriebszeiten und den Betriebsstufen gekoppelt. Die mechanische Kopplung von Träger und Thermostat kann in einfacher weise vermittels Schwenkhebel erfolgen.

Schließlich ist vorgesehen, das Lichtband durch einen streifenförmigen Formkörper aus durchsichtigem oder durchscheinendem Werkstoff zu bilden und diesen einseitig, insbesondere auf der dem Gerätegehäuseinnenraum zugewandten Seite mit einem die Anzeigensymbolen freilassenden undurchscheinenden Farbauftrag, insbesondere schwarzen Farbauftrag, zu versehen. Das Lichtband kann als flacher Formkörper oder zur Vergrößerung der Stabilität und Biegesteifigkeit quer zur Längsachse bogenförmig ausgebildet sein.

In weiterer Ausgestaltung des Raumheizgerätes sind die Lichtquellen durch elektrische Glühlampen mit im wesentlichen punktförmigen Lichtaustritten gebildet. Bevorzugt können die punktförmigen Lichtaustritte als angeformte optische Sammellinsen ausgeführt sein. Darüberhinaus besteht die Möglichkeit, als Lichtquellen Leuchtdioden in Anwendung zu bringen.

Schließlich ist noch vorgesehen die Handhaben, z.B. in im Lichtband abschnittsweise ausgebildeten Schlitzungen, Nuten od.dgl. verschiebbar zu führen. Auch sind andere Zuordnungen der Handhaben zum Lichtband möglich. So ist denkbar die Handhaben im Gerätegehäuse, z.B. oberhalb oder unterhalb neben dem Lichtband verschiebbar anzuordnen.

Die Erfindung ist an einem Ausführungsbeispiel in der Zeichnung verdeutlicht. Es zeigen:
- Fig. 1: einen Heizlüfter als Raumheizgerät mit einem Lichtband in Vorderansicht,
- Fig. 2: ein Lichtband in vergrößerter Darstellung,
- Fig. 3: eine Teilansicht eines Raumheizgerätes vergrößert und
- Fig. 4: einen Teilschnitt eines Raumheizgerätes vergrößert.

In den Fig. ist mit 1 ein Gerätegehäuse eines Heizlüfters 2 bezeichnet, das der Aufnahme eines Gebläses mit Heizregister (nicht gezeigt) sowie einer Thermostat- und Betriebszeiteneinstelleinrichtung (ebenfalls nicht gezeigt) und Regeleinrichtungen für diese, dient. Mit 3 ist eine frontseitige Austrittsöffnung für die Gebläseluft bezeichnet, die durch ein gerätegehäusefestes Gitter 4 übergriffen ist. Eine Betriebszeiteneinstelleinrichtung ist mit 5 bezeichnet und beim Ausführungsbeispiel hinter einer nach oben aufschwenkbaren Gehäuseklappe 6 im Gerätegehäuse 1 angeordnet. Das Gerätegehäuse 1 weist in der Frontseite ein Lichtband 7 (Fig. 2) auf, das durch einen quer zu seiner Längsrichtung gebogenen Streifenteil aus einem durchsichtigen oder durchscheinenden Werkstoff, insbesondere einem Kunststoff gebildet ist. Das Lichtband 7 ist auf seiner Innenseite mit einem undurchscheinenden, Anzeigensymbole 8,9,10 für die Thermostateinstellungen, der Zeiteinstellung und den Betriebsstufen freilassenden Farbaufdruck 11 versehen. Dem Anzeigensymbol 8 für die Thermostateinstellungen ist ein Frostwächtersymbol 12 und dem Anzeigensymbol 10 für die Betriebsstufen ein Symbol 13 als Frostschutzstellung zugeordnet. An seiner unteren Längsrandkante 7' weist das Lichtband 7 im Abstand voneinander Ansätze 14' auf. Den Anzeigesymbolen 8,9,10,12,13 sind Handhaben 14,15,16 zugeordnet, die mit Trägern 17 für Lichtquellen 18 mit im wesentlichen punktförmigen Lichtaustritten verbunden sind. Die Handhaben 14,15,16 erlauben die Träger 17 jeweils bis an den als Endbegrenzungen dienenden Ansätzen 14' parallel zur Längsrichtung des Lichtbandes 7 beliebig zu verschieben. Bei den Verschiebebewegungen der Träger 17 sind die Lichtquellen 18 hinter den Anzeigensymbolen 8,9,10,12,13 stellbar, um so das Erkennen der jeweiligen Einstellung für die Thermostat- und Betriebszeiteneinstellungen sowie den Heizstufen als Leuchtsymbole zu ermöglichen.

Beim Ausführungsbeispiel kennzeichnet das Frostwächtersymbol 12 eine Thermostatstellung von etwa plus 5 Grad Celsius, während das weitere Symbol 8 steigende Thermostatwerte angibt. Das im Mittelbereich des Lichtbandes 7 vorgesehene Symbol 9 für die Betriebszeiten bedeuten links eine Stellung für Aus, d.h. ohne Zeitschaltuhr und rechts Stellung mit eingeschalteter Zeitschaltuhr 5. Weiter ist das Lichtband mit dem Symbol 10 für die Betriebsstufen 0 für Aus, Lüftung und den Heizstellungen 1 bis 3 versehen, die Leistungen 800 Watt, 1200 Watt und 1600 Watt bedeuten. Die Frostschutzstellung kennzeichnet die höchste Betriebsstufe, z.B. 2000 Watt.

Die Fig. 3 und 4 lassen erkennen, daß die Träger 17 die Lichtquellen fest aufnehmen. Beim Ausführungsbeispiel ist die Handhabe 14 zwischen 8 Stellungen verschiebbar und die Handhabe 15 zwischen zwei Stellungen im Wechsel verschiebbar. Die Handhabe 16 für die Betriebsstufen ist zwischen sechs Stellungen (in Fig. 3 und 4 nicht gezeigt) verschiebbar. Die Fig. 3 zeigt eine mechanische Verbindung zwischen dem mit der Handhabe 14 verbundenen Träger 17 und der Welle 18 eines Thermostatschalters (nicht gezeigt) durch einen Schwenkhebel 19.

## Patentansprüche

1. Elektrisches Raumheizgerät, insbesondere Heizlüfter, mit einem Gebläse, einem Heizregister sowie Thermostat- und Betriebszeiteneinstelleinrichtungen und mit Regeleinrichtungen für diese, gekennzeichnet durch die Anordnung eines Lichtbandes (7) am Gerätegehäuse (1) mit durchleuchtbaren Anzeigensymbolen (8,9,10,12,13) für Thermosstateinstellungen mit Frostwächtersymbol, für die Betriebszeiten und für Betriebsstufen - Aus-Lüftung-Heizstufen und Symbol für Frostschutzstellung sowie einer rückseitig eines jeden Anzeigensymbols zugeordneten Lichtquelle (18), die mittels am Gerätegehäuse (1) ausgebildeten Handhaben (14,15,16) gegenüber den Anzeigensymbolen verschiebbar sind.

2. Raumheizgerät nach Anspruch 1, dadurch gekennzeichnet, daß die Lichtquellen (18) in oder auf im Gerätegehäuse (1) verschieblich geführten Trägern (17) angeordnet und die Träger (17) mit den Handhaben (14,15,16) fest verbunden sind.

3. Raumheizgerät nach Anspruch 1, dadurch gekennzeichnet, daß die Lichtquellen (18) in oder auf im Gerätegehäuse (1) verschieblich geführten Trägern (17) angeordnet und die Träger (17) mit den Handhaben (14,15,16) einstückig ausgebildet sind.

4. Raumheizgerät nach Anspruch 1, dadurch gekennzeichnet, daß das die Anzeigensymbole aufweisende Lichtband (7) in Längsrichtung im Abstand nebeneinander ausgebildete Ansätze (14') aufweist, daß zwischen je zwei benachbarten Ansätzen (14') jeweils eine Handhabe (14,15, 16) unmittelbar oder mittelbar, z.B. mit einer Anformung, eingreift und daß die Ansätze (14') Begrenzungen für die Verschiebebewegungen der Handhaben (14,15,16) bilden.

5. Raumheizgerät nach Anspruch 4, dadurch gekennzeichnet, daß die Ansätze (14') an einer Längsrandkante (7') des die Anzeigensymbole aufweisenden Lichtbandes (7) angeordnet sind.

6. Raumheizgerät nach Anspruch 1, dadurch gekennzeichnet, daß das Lichtband (7) durch einen streifenförmigen Formkörper aus durchsichtigem oder durchscheinendem Werkstoff gebildet und einseitig, insbesondere auf der dem Gerätegehäuseinnenraum zugewandten Seite mit einem die Anzeigenskalen freilassenden, undurchscheinenden Farbauftrag (11) versehen ist.

7. Raumheizgerät nach Anspruch 1 und 6, dadurch gekennzeichnet, daß der das Lichtband (7) bildende Formkörper quer zur Längsachse bogenförmig ausgebildet ist.

8. Raumheizgerät nach Anspruch 1, dadurch gekennzeichnet, daß die den Anzeigensymbolen (8,9,10,12,13) zugeordneten Träger (17) mechanisch und/oder elektrisch mit den Einrichtungen für die Einstellungen des Thermostaten, der Betriebszeiten und den Betriebsstufen gekoppelt sind.

9. Raumheizgerät nach Anspruch 1, dadurch gekennzeichnet, daß die Lichtquellen (18) durch elektrische Glühlampen mit im wesentlichen punktförmigen Lichtaustritten gebildet sind.

10. Raumheizgerät nach Anspruch 9, dadurch gekennzeichnet, daß die punktförmigen Lichtaustritte durch an den Glühlampen angeformte optische Sammellinsen gebildet sind.

11. Raumheizgerät nach Anspruch 1, dadurch gekennzeichnet, daß die Lichtquellen (18) durch Leuchtdioden gebildet sind.

12. Raumheizgerät nach Anspruch 1, dadurch gekennzeichnet, daß die Handhaben (14,15,16) in im Lichtband (7) abschnittsweise ausgebildeten Schlitzungen, Nuten od. dgl. verschiebbar geführt sind.

13. Raumheizgerät nach Anspruch 1, dadurch gekennzeichnet, daß die Handhaben (14,15,16) im Gerätegehäuse (1) oberhalb neben dem Lichtband (7) verschiebbar ausgebildet sind.

14. Rahmheizgerät nach Anspruch 1, dadurch gekennzeichnet, daß die Handhaben (14,15,16) im Gerätegehäuse (1) unterhalb neben dem Lichtband (7) verschiebbar ausgebildet sind.
